# FASCICULE DE BREVET EUROPEEN

(11) **EP 1 892 590 B1**
(45) Date de publication et mention de la délivrance du brevet: **11.03.2009**
(21) Numéro de dépôt: 06017345.7
(22) Date de dépôt: 21.08.2006
(51) Int. Cl.: G04B 19/02, G04B 45/04, G04B 47/06, G04F 7/08

(54) **Pièce d'horlogerie**
Uhr
Timepiece

(43) Date de publication de la demande: 27.02.2008
(73) Titulaire: Cartier Création Studio S.A., 1201 Genève (CH)
(72) Inventeur: Forestier-Kasapi, Carole, 2300 La Chaux-de-Fonds (CH)
(74) Mandataire: Micheli & Cie SA

(56) Documents cités:
- WO-A-94/24616
- CH-A- 244 098
- DE-U1-8202004 006 52
- FR-A- 2 381 344

## Description

La présente invention a pour objet une pièce d'horlogerie comportant un affichage horaire et au moins un autre affichage par exemple un affichage de chronographe, un affichage de réserve de marche, d'une heure de sonnerie, un affichage altimétrique ou de la température, etc.

Dans ces pièces d'horlogerie, notamment pour des montres bracelet, comportant un ou plusieurs affichages autre que l'affichage horaire principal il est souvent difficile pour l'usager de lire l'heure d'un rapide coup d'oeil sans risque d'erreur car il faut d'abord bien localiser et sélectionner l'affichage horaire pour le distinguer des différents affichages présents. D'une façon similaire, il est souvent difficile pour l'usager de lire rapidement la position d'une aiguille de chronographe (ou autre affichage supplémentaire) sans interférence des aiguilles indiquant l'affichage horaire.

Le but de la présente invention est donc de faciliter la lecture, notamment de l'affichage horaire et/ou d'un affichage supplémentaire, par des moyens adéquats dans une pièce d'horlogerie comportant au moins un autre affichage que l'affichage horaire.

On connaît du document EP 0 869 409 une montre analogique comportant des cadrans superposés, un premier cadran supérieur coopérant avec un aiguillage horaire, et un second cadran inférieur coopérant avec un aiguillage inférieur affichant une autre grandeur que l'heure. Pour éviter à l'usager de confondre ces affichages, cette montre est munie, entre le cadran supérieur et l'aiguillage inférieur, d'un diaphragme commandé par un organe de manoeuvre accessible à l'usager permettant lorsqu'il est en position obturée de cacher le cadran inférieur et l'aiguillage inférieur. Dans cette position obturée du diaphragme l'usager ne voit plus que l'affichage horaire formé par le cadran supérieur et l'aiguillage supérieur ce qui évite toute erreur de lecture.

Un tel dispositif est toutefois complexe et provoque une augmentation importante du volume de la pièce d'horlogerie, notamment de son épaisseur ce qui est un inconvénient important. De plus l'usager doit procéder manuellement à l'ouverture respectivement la fermeture du diaphragme pour passer d'une vision de l'affichage horaire seul à la visibilité de la totalité des affichages de la montre. En pratique il s'avère très souvent que la position du diaphragme ne correspond pas à ce que l'usager désire visualiser et celui-ci doit donc modifier la position du diaphragme manuellement avant de lire l'affichage désiré ce qui est peu commode et constitue une perte de temps.

On connait également du document WO 9 424 616 une pièce d'horlogerie ayant deux affichages horaires superposés, chaque affichage comportant un cadran et deux éléments mobiles.

Le but de la présente invention est de faciliter la lecture des affichages d'une pièce d'horlogerie comportant un affichage horaire et au moins un autre affichage tout en évitant les inconvénients précités de l'art antérieur c'est-à-dire sans qu'il soit nécessaire de procéder à un réglage manuel avant de lire les affichages.

La présente invention a pour objet une pièce d'horlogerie, notamment une montre bracelet, comportant un affichage horaire et au moins un autre affichage permettant d'atteindre le but proposé tout en évitant les inconvénients précités, qui se distingue par les caractéristiques énumérées à la revendication 1.

Le dessin annexé illustre une forme d'exécution de la pièce d'horlogerie selon l'invention comportant un affichage horaire et au moins un autre affichage pouvant être lu de façon instantanée et sans risque d'erreur par l'usager.

La figure 1 est une vue en plan d'une montre bracelet selon l'invention.

La figure 2 est une coupe partielle de la montre illustrée à la figure 1.

La figure 3 est une vue schématique des cadrans et des aiguillages de la pièce d'horlogerie.

La pièce d'horlogerie illustrée aux figures 1 et 2 est une montre bracelet comportant une boîte de montre constituée d'une carrure 1, d'une lunette 1a, d'un fond 2, 2a et d'une glace 3. Cette boîte de montre 1,2,3 renferme un mouvement d'horlogerie 4 dont la face supérieure est munie d'un cadran inférieur 5 comportant une zone périphérique d'affichage 6 présentant de préférence une forme annulaire comme représenté au dessin, portant une graduation des heures et des minutes 7 d'un affichage horaire. Cette graduation 7 est entourée d'un tour d'heure 8.

Cette zone d'affichage périphérique 6 du cadran inférieur 5 coopère avec un aiguillage inférieur horaire comportant une aiguille des heures 10 et une aiguille des minutes 11. L'aiguille des heures 10 est solidaire d'un canon des heures 12 tandis que l'aiguille des minutes 11 est solidaire d'un canon des minutes 13, concentrique et pivotant à l'intérieur du canon des heures 12.

Cet aiguillage horaire est entraîné de façon usuelle par le mouvement d'horlogerie 4.

La pièce d'horlogerie comporte encore un cadran supérieur 14 situé au-dessus de l'aiguillage horaire 10,11 et fixé par sa périphérie à la boîte de montre 1,2,3. Ce cadran supérieur 14 comporte une zone interne opaque d'affichage 15 entourée d'une une zone périphérique transparente 16 laissant apparaître au moins une partie importante de la zone d'affichage 6 du cadran inférieur 5 et l'extrémité des aiguilles des minutes 11 et des heures 10.

Ce cadran supérieur 14 est traversé en son centre par un canon de soixante minutes de chronographe 17 portant une aiguille de soixante minutes chrono 18, ce canon étant concentrique au canon des minutes 13. Une aiguille de secondes de chronographe 19 est solidaire d'un axe de seconde de chronographe 20 situé concentriquement et à l'intérieur du canon de soixante minutes de chronographe 17.

La partie opaque centrale 15 du cadran supérieur porte une ou plusieurs graduations 21 et un tour des minutes + secondes 9, coopérant avec les aiguilles de l'aiguillage supérieur 18,19.

L'aiguillage supérieur 18,19 et la partie centrale 15 du cadran supérieur constituent un autre affichage, dans l'exemple illustré un affichage de chronographe, affichant une autre grandeur que l'affichage horaire.

Cet autre affichage, supérieur, 15, 18, 19, 21 pourrait dans des variantes être un affichage du quantième, de réserve de marche, de pression, de température, etc.

Dans la forme d'exécution illustrée cet autre affichage est un affichage de chronographe et la graduation 21 portée par le cadran supérieur est utilisée en correspondance avec le tour des minutes 9 porté par le cadran inférieur. Dans une variante où la graduation 21 comporterait un nombre de pas différent de soixante le cadran supérieur 14 pourrait comporter dans sa zone centrale 15 des chiffres en regard des repères de sa graduation 21. Dans une forme d'exécution alternative, le cadran supérieur 14 et l'aiguillage supérieur 18, 19 forment l'affichage horaire, tandis que le cadran inférieur 5 et l'aiguillage inférieur 10, 11 forment l'affichage supplémentaire, par exemple celui des secondes et minutes d'un mécanisme de chronographe.

Dans des variantes, soit la partie centrale 15 du cadran supérieur, soit la partie périphérique 6 du cadran inférieur, soit encore chacune des parties 15 et 6 pourrait comporter les parties fixes de plusieurs affichages distincts de la pièce d'horlogerie, par exemple un guichet de quantième ou une autre graduation.

Cette pièce d'horlogerie présente de grands avantages liés au fait que l'affichage constitué de la zone périphérique du cadran inférieur 6 et de l'extrémité visible des aiguilles 10, 11 est spécialement bien délimité par rapport à l'autre affichage ou autres affichages situés dans la zone centrale du cadran supérieur. De plus, les portions centrales des aiguilles de l'affichage horaire sont masquées derrière la partie centrale opaque 15 du cadran supérieur de sorte qu'elles ne viennent pas interférer avec le ou les affichages centraux.

Dans la forme d'exécution illustrée pour lire l'heure d'un seul coup d'oeil, l'usager ne regarde que, et se concentre sur, la partie périphérique de la pièce d'horlogerie où ne se trouve que l'affichage horaire. Le ou les affichages centraux autres que peut comporter la pièce d'horlogerie et se trouvant exclusivement dans la zone centrale de celle-ci n'interférent pas avec la lecture de l'affichage horaire périphérique réduisant ou évitant totalement tout risque d'erreur de lecture.

De plus, cette pièce d'horlogerie est simple et ne comporte aucun mécanisme que l'usager devrait actionner pour passer de la lecture de l'affichage horaire à la lecture des autres affichages. La pièce d'horlogerie peut être moins compliquée et moins volumineuse, notamment moins épaisse.

Dans des variantes, le cadran supérieur 14 pourrait ne comporter que sa partie centrale opaque 15 et être fixé par exemple sur un tube solidaire du mouvement 4 disposé entre les canons 13 portant l'aiguille supérieure 11 de l'aiguillage inférieur 11,12 et le canon 17 traversant le cadran supérieur 14,15.

Ce qui fait l'originalité de la présente pièce d'horlogerie et qui permet d'atteindre le but recherché d'une lecture sûre et rapide de l'affichage horaire sans être gêné par les autres affichages de la pièce d'horlogerie et vice versa est la présence de deux cadrans superposés. Par exemple dans la forme d'exécution illustrée l'affichage horaire est situé dans la zone périphérique du cadran inférieur et formé par une graduation et les extrémités seules visibles des aiguilles de l'aiguillage horaire, les portions centrales de ces aiguilles étant cachées sous la partie centrale du cadran supérieur et que le ou les autres affichages sont localisés dans la partie centrale de la pièce d'horlogerie sur la partie opaque 15 du cadran supérieur.

Dans l'exemple illustré l'affichage de chronographe comporte un aiguillage supérieur coopérant avec une graduation 21 portée par la partie centrale opaque 15 du cadran supérieur 14. Cette partie centrale de la pièce d'horlogerie est entièrement dédiée à l'affichage de chronographe et aucun élément de l'affichage horaire n'est visible dans cette zone centrale évitant toute confusion de lecture.

Toujours selon cet exemple l'affichage horaire est quant à lui entièrement situé dans la zone périphérique de la pièce d'horlogerie et comporte une graduation portée par le cadran inférieur coopérant avec un aiguillage inférieur dont seules les extrémités des aiguilles 10,11 sont visibles, le reste de ces aiguilles étant cachées sous la partie centrale opaque 15 du cadran supérieur.

Dans des variantes, on peut avoir l'affichage horaire dans la partie centrale de la pièce d'horlogerie formé par la partie opaque du cadran supérieur 14 et l'aiguillage supérieur 18,19 tandis que le ou les autres affichages pourraient être situés dans la zone périphérique de la pièce d'horlogerie formé par la zone périphérique du cadran inférieur 5 et de l'aiguillage inférieur 10,11 situé entre les deux cadrans 5,14.

Les parties mobiles des affichages, dans l'exemple illustré, les aiguilles 10, 11 et 18,19 ne sont visibles que dans la zone périphérique ou centrale de la pièce d'horlogerie, comportant la partie fixe de l'affichage correspondant. De préférence les aiguilles 10, 11 et 18, 19 sont concentriques.

Dans d'autres variantes, la forme et la conformation des affichages inférieur et supérieur pourraient être non-annulaire et non circulaire respectivement. Par exemple, dans un boîtier rectangulaire, la zone interne 15 du cadran supérieur pourrait être rectangulaire, et les bords interne et externe de la partie 6 du cadran inférieur pourraient également être rectangulaires. D'autres formes comme ovale ou tonneau sont également envisageable, et les deux affichages pourraient même avoir des formes dissimilaires, comme par exemple un cadran supérieur qui soit circulaire et un cadran inférieur ayant un bord externe carré. De plus, même s'il est préféré que le cadran supérieur soit centré par rapport au cadran inférieur et que les éléments indicateurs mobiles correspondant à chaque cadran soient concentriques, des affichages excentriques ou non symétriques sont également possibles.

## Revendications

1. Pièce d'horlogerie, en particulier montre bracelet, comportant au moins deux affichages dont l'un est un affichage horaire entraîné par un mouvement de la pièce d'horlogerie (4), chacun de ces affichages présentant un élément fixe et au moins un élément mobile, l'affichage horaire comportant au moins deux éléments mobiles incluant un indicateur des heures (10) et un indicateur des minutes (11); tous les éléments mobiles étant entraînés; l'un des affichages (5,6,10,11) étant situé dans une zone périphérique de la pièce d'horlogerie; au moins un autre desdits affichages (14,15,18,19) étant situé dans une zone interne de la pièce d'horlogerie; l'affichage situé dans la zone interne comprenant un cadran dit supérieur (14), comportant une zone interne opaque (15) et disposé dans un plan situé au-dessus de l'affichage situé dans la zone périphérique de la pièce d'horlogerie; lesdits affichages (5, 6, 10, 11) et (14, 15,18,19) étant visibles simultanément; les éléments mobiles de ces affichages étant visibles simultanément et uniquement dans la zone périphérique, respectivement interne, correspondante et n'interférant en aucune façon, notamment visuellement, entre eux; ladite pièce d'horlogerie étant **caractérisée par le fait qu**'au moins un élément mobile (10, 11) de l'affichage situé dans la zone périphérique pivote autour d'un canon (13 ; 17) et qu'au moins un élément moabite (18, 19) de l'affichage situé dans la zone interne pivote concentriquement à l'intérieur dudit canon (13 ; 17).

2. Pièce d'horlogerie selon la revendication 1, **caractérisée par le fait qu**'elle comporte un cadran inférieur (5) dont la zone périphérique (6) porte l'élément fixe (7,8,9) d'un affichage inférieur coopérant avec le ou les éléments mobiles de cet affichage inférieur, constitués par les extrémités libres d'une ou plusieurs aiguilles (10,11) d'un aiguillage inférieur; et par le fait que la zone interne opaque (15) du cadran supérieur (14) est entourée par la zone périphérique (6) du cadran inférieur (5) mais disposée au-dessus de celle-ci, ce cadran supérieur (14) portant la partie fixe (21) d'un affichage supérieur coopérant avec un aiguillage supérieur (18,19).

3. Pièce d'horlogerie selon la revendication 2, **caractérisée par le fait que** le cadran supérieur (14) et le cadran inférieur (5) sont visibles simultanément.

4. Pièce d'horlogerie selon la revendication 2 ou 3, **caractérisé par le fait que** la zone périphérique (6) du cadran inférieur (5) est annulaire; et **par le fait que** la zone interne opaque 15 du cadran supérieur 14 est circulaire.

5. Pièce d'horlogerie selon la revendication 4, **caractérisé par le fait que** les éléments indicateurs mobiles (10, 11: 18, 19) correspondant à chaque cadran (5; 14) sont concentriques de même que la zone interne (15) est concentrique à la zone périphérique (6).

6. Pièce d'horlogerie selon l'une des revendications 2 à 5, **caractérisée par le fait que** l'affichage inférieur périphérique est un affichage horaire comportant dans la zone périphérique (6) du cadran inférieur une graduation de soixante repères (7) entourée d'un tour des heures (8) et entourant un tours des minutes (9); ces indications coopérant avec l'extrémité des aiguilles des heures (10) et des minutes (11) de l'aiguillage inférieur.

7. Pièce d'horlogerie selon l'une des revendications 2 à 6, **caractérisée par le fait que** le cadran inférieur (5) est fixé sur la face supérieure dudit mouvement (4) de la pièce d'horlogerie.

8. Pièce d'horlogerie selon l'une des revendications 2 à 7, **caractérisée par le fait que** le diamètre extérieur de la zone opaque (15) du cadran supérieur (14) correspond sensiblement au diamètre intérieur de la zone annulaire périphérique (6) du cadran inférieur (5).

9. Pièce d'horlogerie selon l'une des revendications précédentes, **caractérisée par le fait que** le cadran supérieur (14) comporte une zone périphérique (16) transparente entourant la zone interne (15) opaque.

10. Pièce d'horlogerie selon la revendication 9, **caractérisée par le fait que** le cadran supérieur (14) est fixé par sa périphérie à la boîte de la montre.

11. Pièce d'horlogerie selon la revendication 7, **caractérisée par le fait que** la zone opaque (15) du cadran supérieur comporte une graduation de minutes et de secondes de chronographe (21) coopérant avec l'aiguillage supérieur comprenant une aiguille de chronographe des secondes (19) et une aiguille de chronographe de minutes (18).

12. Pièce d'horlogerie selon l'une des revendications précédentes, **caractérisée par le fait que** l'affichage situé dans la zone périphérique constitue l'affichage horaire.

## Claims

1. Timepiece, particularly wristwatch with at least two displays, one being for a time display driven by a movement of the timepiece (4), each of these displays having a fixed element and at least one mobile element, the time display including at least two mobile elements comprising an hours hand (10) and a minutes hand (11); all mobile elements being driven; one of the displays (5, 6, 10, 11) being situated in a peripheral zone of the timepiece; at least another one of said displays (14, 15, 18, 19) being situated in an inner zone of the timepiece; the display situated in the inner zone comprising a dial called superior (14) having an inner opaque zone (15) and arranged in a plane situated above the display situated in the peripheral zone of the timepiece; the said displays (5, 6, 10, 11) and (14, 15, 18, 19) being visible simultaneously; the mobile elements of these displays being visible simultaneously and uniquely, only in the corresponding peripheral or inner zone, respectively, and not interfering with each other in any way notably visually; said timepiece being **characterized in that** at least one mobile element (10, 11) of the display situated in the peripheral zone pivots about a pipe of the hours wheel (13; 17) and at least one mobile element (18, 19) of the display situated in the inner zone pivots concentrically in the inner part of this pipe of hours wheel (13; 17).

2. Timepiece according to claim 1, **characterized in that** it comprises a lower dial (5) the peripheral zone (6) of which supports the fixed element (7, 8, 9) of a lower display cooperating with the mobile element or elements of this lower display that consist of the free ends of one or several hands (10, 11) of a lower dial train; and **in that** the inner opaque zone (15) of the upper dial (14) is surrounded by the peripheral zone (6) of the lower dial (5) but arranged above it, this upper dial (14) supporting the fixed part (21) of an upper display cooperating with an upper dial train (18, 19).

3. Timepiece according to claim 2, **characterized in that** the upper dial (14) and the lower dial (5) are simultaneously visible.

4. Timepiece according to claim 2 or 3, **characterized in that** the peripheral zone (6) of the lower dial (5) is annular; and **in that** the inner opaque zone 15 of the upper dial 14 is circular.

5. Timepiece according to claim 4, **characterized in that** the mobile indicator elements (10, 11; 18, 19) that correspond to each dial (5; 14) are concentric as the inner zone (15) is concentric to the peripheral zone (6).

6. Timepiece according to one of claims 2 to 5, **characterized in that** the lower peripheral display is a time display comprising in the peripheral zone (6) of the lower dial a graduation of sixty guide marks (7) surrounded by an hours circle (8) and surrounding a minutes circle (9); these indications cooperating with the ends of the hours hand (10) and minutes hand (11) of the lower dial train.

7. Timepiece according to one of claims 2 to 6, **characterized in that** the lower dial (5) is fixed on the upper face of said movement (4) of the timepiece.

8. Timepiece according to one of claims 2 to 7, **characterized in that** the outer diameter of the opaque zone (15) of the upper dial (14) essentially corresponds to the inner diameter of the annular peripheral zone (6) of the lower dial (5).

9. Timepiece according to one of the preceding claims, **characterized in that** the upper dial (14) comprises a transparent peripheral zone (16) surrounding the inner opaque zone (15).

10. Timepiece according to claim 9, **characterized in that** the upper dial (14) is peripherally fixed to the watchcase.

11. Timepiece according to claim 7, **characterized in that** the opaque zone (15) of the upper dial comprises a graduation of the chronograph minutes and seconds (21) cooperating with the upper dial train that comprises a chronograph seconds hand (19) and a chronograph minutes hand (18).

12. Timepiece according to one of the preceding claims, **characterized in that** the display situated in the peripheral zone constitutes the time display.

## Patentansprüche

1. Uhr, insbesondere Armbanduhr mit zumindest zwei Anzeigen, wovon die eine eine durch ein Uhrwerk der Uhr (4) angetriebene Zeitanzeige ist, jede dieser Anzeigen ein feststehendes Element und zumindest ein bewegliches Element umfasst, die Zeitanzeige zumindest zwei bewegliche Elemente aufweist, darunter einen Stundenzeiger (10) und einen Minutenzeiger (11); alle beweglichen Elemente angetrieben sind; eine der Anzeigen (5, 6, 10, 11) in einer peripheren Zone der Uhr liegt; zumindest eine weitere dieser Anzeigen (14, 15, 18, 19) in einer inneren Zone der Uhr liegt; die in der inneren Zone der Uhr liegende Anzeige ein als oberes Zifferblatt (14) bezeichnetes Zifferblatt trägt, das eine innere undurchsichtige Zone (15) aufweist und in einer Ebene angeordnet ist, die sich oberhalb der Anzeige befindet, die in der peripheren Zone der Uhr liegt; die besagten Anzeigen (5, 6, 10, 11) und (14, 15, 18, 19) gleichzeitig sichtbar sind; die beweglichen Elemente dieser Anzeigen gleichzeitig und nur in der entsprechenden peripheren oder inneren Zone sichtbar sind und sich namentlich visuell in keiner Weise gegenseitig stören; wobei die Uhr **dadurch gekennzeichnet ist, dass** zumindest ein bewegliches Element (10, 11) der Anzeige, das in der peripheren Zone liegt, sich um ein Stundenrohr (13; 17) dreht und zumindest ein bewegliches Element (18, 19) der Anzeige, das in der inneren Zone liegt, sich konzentrisch im Inneren des Stundenrohres (13; 17) dreht.

2. Uhr nach Anspruch 1, **dadurch gekennzeichnet, dass** sie ein unteres Zifferblatt (5) aufweist, dessen periphere Zone (6) das feststehende Element (7, 8, 9) einer unteren Anzeige trägt, die mit dem beweglichen Element oder den beweglichen Elementen dieser unteren Anzeige zusammenwirkt, die in den freien Enden eines oder mehrerer Zeiger (10, 11) eines unteren Zeigerwerks bestehen; und **dadurch**, dass die innere undurchsichtige Zone (15) des oberen Zifferblattes (14) von der peripheren Zone (6) des unteren Zifferblattes (5) umgeben, aber über dieser angeordnet ist, wobei das obere Zifferblatt (14) den feststehenden Teil (21) einer oberen Anzeige trägt, die mit einem oberen Zeigerwerk (18, 19) zusammenwirkt.

3. Uhr nach Anspruch 2, **dadurch gekennzeichnet, dass** das obere Zifferblatt (14) und das untere Zifferblatt (5) gleichzeitig sichtbar sind.

4. Uhr nach Anspruch 2 oder 3, **dadurch gekennzeichnet, dass** die periphere Zone (6) des unteren Zifferblattes (5) ringförmig ist; und **dadurch**, dass die innere undurchsichtige Zone 15 des oberen Zifferblattes 14 kreisförmig ist.

5. Uhr nach Anspruch 4, **dadurch gekennzeichnet, dass** die jedem Zifferblatt (5; 14) entsprechenden beweglichen Anzeigeelemente (10, 11; 18, 19) konzentrisch sind, wie die innere Zone (15) zur peripheren Zone (6) konzentrisch ist.

6. Uhr nach einem der Ansprüche 2 bis 5, **dadurch gekennzeichnet, dass** die untere periphere Anzeige eine Zeitanzeige ist, die in der peripheren Zone (6) des unteren Zifferblattes eine Einteilung von sechzig Skalenteilen (7) aufweist, die von einem Stundenkreis (8) umgeben ist und einen Minutenkreis (9) umgibt; wobei diese Anzeigen mit dem Ende von Stundenzeiger (10) und Minutenzeiger (11) des unteren Zeigerwerks zusammenwirken.

7. Uhr nach einem der Ansprüche 2 bis 6, **dadurch gekennzeichnet, dass** das untere Zifferblatt (5) auf der Oberseite des Uhrwerks (4) der Uhr befestigt ist.

8. Uhr nach einem der Ansprüche 2 bis 7, **dadurch gekennzeichnet, dass** der Aussendurchmesser der undurchsichtigen Zone (15) des oberen Zifferblatts (14) im Wesentlichen dem inneren Durchmesser der peripheren ringförmigen Zone (6) des unteren Zifferblattes (5) entspricht.

9. Uhr nach einem der vorangehenden Ansprüche, **dadurch gekennzeichnet, dass** das obere Zifferblatt (14) eine durchsichtige periphere Zone (16) aufweist, die die innere undurchsichtige Zone (15) umgibt.

10. Uhr nach Anspruch 9, **dadurch gekennzeichnet, dass** das obere Zifferblatt (14) mit seiner Peripherie am Uhrgehäuse befestigt ist.

11. Uhr nach Anspruch 7, **dadurch gekennzeichnet, dass** die undurchsichtige Zone (15) des oberen Zifferblattes eine Skaleneinteilung der Minuten und Sekunden eines Chronographen (21) aufweist, die mit dem oberen Zeigerwerk zusammenwirkt und einen Chronographen-Sekundenzeiger (19) und einen Chronographen-Minutenzeiger (18) umfasst.

12. Uhr nach einem der vorhergehenden Ansprüche, **dadurch gekennzeichnet, dass** die in der peripheren Zone befindlichen Anzeige die Zeitanzeige darstellt.
